# EUROPÄISCHE PATENTSCHRIFT

(11) **EP 0 417 652 B1**
(45) Veröffentlichungstag und Bekanntmachung des Hinweises auf die Patenterteilung: **15.11.1995**
(21) Anmeldenummer: 90117250.2
(22) Anmeldetag: 07.09.1990
(51) Int. Cl.: H01H 85/045, H01H 85/153

(54) **NH-Sicherungseinsatz mit spannungsfreien Grifflaschen**
Low tension high power fuse cartridge with isolated handle tongues
Cartouche d'un coupe-circuit B.T. à haut pouvoir de coupure avec ergots isolés pour une poignée

(30) Priorität: 12.09.1989 DE 3930381
(43) Veröffentlichungstag der Anmeldung: 20.03.1991
(73) Patentinhaber: JEAN MÜLLER GmbH, D-65343 Eltville (DE)
(72) Erfinder: Müller, H.J. Dipl.-Ing., D-6228 Eltville am Rh. 1 (DE)
(74) Vertreter: Quermann, Helmut, Dipl.-Ing.

(56) Entgegenhaltungen:
- EP-A- 0 088 297
- DE-A- 2 427 313
- DE-A- 3 010 460
- DE-U- 7 201 478

## Beschreibung

Die Erfindung betrifft einen NH-Sicherungseinsatz mit einem im wesentlichen einen Schmelzleiter und Löschmittel aufnehmenden, hülsenförmigen Isolierkörper, dessen beidseitig offene Stirnseiten durch jeweils eine von einem nach außen tretenden Kontaktmesser durchsetzte Verschlußplatte aus Isolierstoff abgedeckt sind, wobei jeder Verschlußplatte eine spannungsfreie Grifflasche aus Metallwerkstoff zugeordnet ist, die jeweilige Verschlußplatte eine Ausnehmung zur Aufnahme der zugeordneten Grifflasche aufweist, und die zwischen der Verschlußplatte und dem Isoliergehäuse in die Ausnehmung der Verschlußplatte eingelegte Grifflasche durch die Verschraubung von der Verschlußplatte und dem Isoliergehäuse an diesem befestigt ist.

Ein derartiger NH-Sicherungseinsatz ist aus der DE-A-3 010 460 bekannt. Bei diesem ist die jeweilige Grifflasche zwischen einer mit einer Ausnehmung versehenen Verschlußplatte und der zugeordneten Stirnseite des Isolierkörpers fixiert und mit einer Abwinklung versehen, die in eine taschenförmige Aussparung an der Stirnseite des Isolierkörpers eingesetzt und durch die zugehörige, angeschraubte Verschlußplatte in Eingriff darin gehalten ist. Nachteilig ist bei diesem Sicherungseinsatz, daß die besondere Ausbildung des Isolierkörpers mit den taschenförmigen Aussparungen einen erhöhten Herstellungsaufwand bedingt. Dies gilt auch für die Grifflaschen als solche, die nach dem Stanzen zusätzlich gebogen werden müssen. Abgesehen hiervon ist die Montage des Sicherungseinsatzes kompliziert, da es erforderlich ist, die Grifflaschen in die taschenförmigen Aussparungen einzusetzen, dieser Vorgang ist zudem eine Automatisation nur schwer zugänglich.

Aus dem DE-U-7 201 478 ist ein NH-Sicherungseinsatz bekannt, bei dem die jeweilige Grifflasche unabhängig von der zugeordneten Verschlußplatte direkt mittels einer Schraube mit dem Isolierkörper verbunden ist. Die unabhängige Ausbildung der genannten Teile bedingt einen erhöhten Montageaufwand, abgesehen hiervon besteht die Gefahr, daß sich die Grifflaschen unbeabsichtigt lösen. Gerade bei dieser Ausbildung des Sicherungseinsatzes wird es überdies als nachteilig angesehen, daß der zur Verfügung stehende Löschraum durch die besonderen Bohrungen zum Befestigen der Grifflaschen gegenüber einem maximal möglichen Löschraum reduziert ist.

Aus der DE-A-3 144 827 ist ein NH-Sicherungseinsatz bekannt, bei dem die jeweilige Verschlußplatte aus Kunststoff und die diesem zugeordnete Grifflasche aus Metall besteht. Die jeweilige Verschlußplatte ist mit einer Ausnehmung versehen, in die die Grifflasche mit ihrem H-förmigen Verankerungsteil lose einlegbar ist, so daß sie nur in zwei Raumrichtungen formschlüssig gehalten ist. Der Formschluß in der dritten Raumrichtung ergibt sich beim Verbinden von Verankerungsplatte und Isolierkörper.

Im DE-U-1 971 612 ist ein NH-Sicherungseinsatz offenbart, bei dem der Isolierkörper auf seiner dem jeweiligen Kontaktmesser zugewandten Seite mit einer Trennfuge versehen ist, in die das untere Ende einer abgewinkelt ausgebildeten, aus Metall bestehenden Grifflasche eingesteckt ist. Die jeweilige Grifflasche ist V-förmig ausgebildet.

Aus der EP-A-0 088 297 ist ferner ein NH-Sicherungseinsatz bekannt, mit einem einen Schmelzleiter aufnehmenden, hülsenförmigen Isolierkörper, dessen beidseitig offene Stirnseiten durch jeweils eine von einem nach außen tretenden Kontaktmesser durchsetzte Verschlußplatte aus Isolierstoff abgedeckt sind. Jeder Verschlußplatte ist eine spannungsfreie Grifflasche aus Metallwerkstoff zugeordnet. Die jeweilige Grifflasche ist mit dem Isolierkörper und gleichzeitig mit der zugeordneten Verschlußplatte verschraubt.

Es ist Aufgabe der vorliegenden Erfindung, einen NH-Sicherungseinsatz der eingangs genannten Art so weiter zu entwickeln, daß eine einfache und sichere Befestigung der Grifflaschen bei geringem Bau- und Montageaufwand gewährleistet ist.

Gelöst wird die Aufgabe bei einem NH-Sicherungseinsatz der eingangs genannten Art dadurch, daß die Grifflasche gleichzeitig mit der Verschlußplatte am Isolierkörper verschraubt ist, die Ausnehmung der Verschlußplatte als eine Tasche ausgeführt ist, und die Taschen und die Grifflaschen in Richtung des Kontaktmessers V-förmig ausgebildet sind und im Bereich der freien Enden der die V-Form bildenden Schenkel die Verschlußplatten und die Grifflaschen paarweise miteinander fluchtende Bohrungen zur Aufnahme von in den Isolierkörper eingeschraubten Verbindungsschrauben aufweisen.

Es erfolgt damit erfindungsgemäß eine gleichzeitige Montage der jeweiligen Grifflasche und der dieser zugeordneten Verschlußplatte. Die Grifflasche kann vor dem Verbinden von Verschlußplatte und Grifflasche mit dem Isolierkörper in die zugeordnete Verschlußplatte eingesteckt werden, die Tasche ist dabei zweckmäßig so ausgebildet, daß in ihr die Grifflasche fixiert ist. Verschlußplatte und Grifflasche können dann als Einheit gehandhabt werden, womit eine äußerst einfache Montage des NH-Sicherungseinsatzes möglich ist. Um die Grifflasche einfach in die Tasche einstecken zu können, sollte diese auf der der zugeordneten Stirnseite des Isolierkörpers zugewandten Seite teilweise offen ausgebildet sein. In diesem offenen Bereich der Tasche ist in montiertem Zustand des NH-Sicherungseinsatzes die jeweilige Grifflasche damit zwischen der zugeordneten Stirnseite des Isolierkörpers und der zugeordneten Verschlußplatte angeordnet. Solches ist jedoch im erfindungsgemäßen Sinne nicht erforderlich, es ist durchaus auch denkbar, daß die Tasche die Grifflasche vollständig umschließt.

Die Taschen und die Grifflaschen sind in Richtung des Kontaktmessers V-förmig ausgebildet und im Bereich der freien Enden der die V-Form bildenden Schenkel weisen die Verschlußplatten und die Grifflaschen paarweise miteinander fluchtende Bohrungen zur Aufnahme von in den Isolierkörper einschraubbaren Verbindungsschrauben auf. Jede Grifflasche durchsetzen damit zwei Bohrungen, womit die Grifflaschen jeweils in zwei Punkten fixiert sind. Bei üblichen NH-Sicherungseinsätzen, bei denen jede Verschlußplatte mittels vier Schrauben mit dem Isolierkörper verbunden ist, können somit zwei Schrauben sowohl der Befestigung der Verschlußplatte als auch der Grifflasche dienen. Besondere Bohrungen im Isolierkörper zum Verbinden der Grifflaschen mit diesem sind nicht erforderlich, was bei einer Umgestaltung des Isolierkörpers für weitere Bohrungen zwangsläufig zu einer Verminderung des maximal möglichen Löschraumes führen würde, weiterhin ist es wegen der Ausbildung der Verschlußplatten mit den Taschen nicht erforderlich, die Verschlußplatten stärker auszubilden oder größere Längsabmessungen für den Sicherungseinsatz insgesamt vorzusehen.

Eine Weiterbildung der Erfindung sieht schließlich vor, daß die jeweilige Verschlußplatte im Bereich der der jeweiligen Grifflasche zugeordneten Bohrungen auf ihrer dem Isolierkörper abgewandten Seite mit gegenüber der Verschlußplattenoberfläche erhabenen Kragen versehen ist. Da die Kragen über die Verbindungsschrauben der jeweiligen Grifflasche hinausstehen, wird durch diese wirksam verhindert, daß unbeabsichtigt eine leitende Verbindung zwischen dem zugeordneten Kontaktmesser und den Schrauben zur Grifflasche erfolgen kann.

In den Figuren ist die Erfindung an einer Ausführungsform beispielsweise dargestellt. Es zeigt:
- Figur 1: eine Seitenansicht eines NH-Sicherungseinsatzes,
- Figur 2: eine Ansicht X des NH-Sicherungseinsatzes gemäß Figur 1,
- Figur 3: eine Ansicht X gemäß Figur 1 auf eine Verschlußplatte des NH-Sicherungseinsatzes,
- Figur 4: einen Schnitt gemäß der Linie A-B in Figur 3 durch die Verschlußplatte,
- Figur 5: einen Schnitt gemäß der Linie C-D in Figur 3 durch die Verschlußplatte,
- Figur 6: einen Schnitt gemäß der Linie E-F gemäß Figur 3 durch die Verschlußplatte,
- Figur 7: Ansicht Y gemäß Figur 4 der Verschlußplatte,
- Figur 8: eine Ansicht der Grifflasche gemäß Pfeil X in Figur 1,
- Figur 9: eine Ansicht Z gemäß Figur 8 der Grifflasche und
- Figur 10: einen Teilschnitt durch die Grifflasche gemäß der Linie G-H in Figur 8.

Der in den Figuren 1 und 2 gezeigte NH-Sicherungseinsatz weist einen hülsenförmien Isolierkörper 1 auf, der durch aus Isolierstoff bestehende Verschlußplatten 2 und 2′ und Dazwischenschaltung von Dichtungen 3 und 3′ stirnseitig abgedeckt wird. Die Verschlußplatten 2 und 2′ sind durch jeweils vier Schrauben 4 am Isolierkörper 1 befestigt, hierzu ist der Isolierkörper 1 auf jeder Stirnseite mit vier nicht näher dargestellten Bohrungen mit Schraubgewinde versehen. Kontaktmesser 5 und 5′ sind durch die Verschlußplatten 2 und 2′ abgedichtet nach außen geführt. Sie sind im Bereich ihrer einander zugewandten Enden mit gleichfalls nicht näher gezeigten Halteplatten verbunden, jede Halteplatte wird über zwei weitere verschlußplattenseitige Schrauben 6 mit der zugeordneten Verschlußplatte 2 bzw. 2′ verschraubt. Die beiden metallischen Halteplatten verbindet ein den Isolierkörper 1 durchsetzender, nicht näher gezeigter Schmelzleiter, der an diesen angepunktet ist. Innerhalb des mit einem Löschmittel gefüllten Hohlraumes des Isolierkörpers 1 befindet sich schließlich ein nicht näher gezeigter Schmelzdraht eines Anzeigers 7. Jeder Verschlußplatte 2 bzw. 2′ ist in derem oberen Bereich eine Grifflasche 8 bzw. 8′ zugeordnet.

Überdies ist jede Verschlußplatte mit einer taschenförmigen Ausnehmung 9 zur Aufnahme der zugeordneten Grifflasche versehen, was nachfolgend für die Verschlußplatte 2 und die Grifflasche 8 näher beschrieben wird:

Die Figuren 3 bis 7 zeigen die Verschlußplatte 2 mit vier Bohrungen 4a zur Aufnahme der Schrauben 4, zwei Bohrungen 6a zur Aufnahme der Schrauben 6, die Aufnahme 5a für das Kontaktmesser 5 sowie die Bohrung 7a für den Anzeiger 7. Die Verschlußplatte 2 weist im wesentlichen die Form eines Quadrates mit gerundeten Ecken auf, im Bereich derer befinden sich die vier Bohrungen 4a. Im Bereich der - bezogen auf die Darstellung der Figur 3 - oberen Bohrungen 4a und des sich zwischen diesen erstreckenden Bereiches ist die Verschlußplatte 2 mit der Tasche 9 versehen, die aus einem Mittelbereich 9a sowie aus gekröpft hierzu angeordneten Seitenbereichen 9b gebildet ist. Der Mittelbereich 9a ist zum Isolierkörper 1 hin offen, die Seitenbereiche 9b hingegen auf der dem Isolierkörper 1 abgewandten Seite. Insbesondere der Darstellung der Figuren 4, 5 und 7 ist zu entnehmen, daß die schlitzförmige Tasche 9 in Richtung der Ausnehmung 5a für das Kontaktmesser 5 V-förmig ausgebildet ist, was die in Figur 7 eingezeichnete, gestrichelte Linie 10 verdeutlichen soll. Im Detail ist der Mittelbereich 9a der Tasche 9 zum Isolierkörper 1 hin offen und auf der dem Isolierkörper 1 abgewandten Seite durch die Wandung 11 der Verschlußplatte 2 begrenzt, während die Seitenbereiche 9b auf der dem Isolierkörper 1 zugewandten Seite durch die Wandungen 12 der Verschlußplatte 2 begrenzt sind, die die Bohrungen 4a aufnehmen, und die Seitenbereiche 9b auf der dem Isolierkörper 1 abgewandten Seite offen sind. Entsprechend der gekröpften Form und der V-förmigen Ausbildung der Tasche 9 ist die zugeordnete Grifflasche 8, wie in den Figuren 8 bis 10 dargestellt, gekröpft und V-förmig ausgebildet. Die freien Ende der die V-Form bildenden Schenkel 13 der Grifflasche 8 sind mit Bohrungen 8a versehen, die bei eingesetzter Grifflasche 8 mit den beiden zugeordneten Bohrungen 4a der Verschlußplatte 2 fluchten, wobei die Schenkel 13 an den Wandungen 12 der Verschlußplatte und der die Schenkel 13 verbindende Mittelbereich 14 der Grifflasche 8 an der Wandung 11 der Verschlußplatte anliegen. Das eigentliche dem Ergreifen des NH-Sicherungseinsatzes dienende Grifflaschenteil 15 der Grifflasche 8 steht dann über die obere Begrenzung der Wandung 11 der Verschlußplatte 2 hinaus.

Der durch die gekröpfte Ausbildung der Tasche 9 in der Verschlußplatte 2 gebildete Aufnahmeraum weist eine solche Stärke auf, daß die eingesetzte Grifflasche 8 in der Verschlußplatte 2 reibschlüssig gehalten wird und damit quasi eine Baueinheit mit dieser bildet. Sie wird folglich beim Verschrauben von Verschlußplatte 2 und Isolierkörper 1 in einem Arbeitsgang mitbefestigt. In diesem Zusammenhang verdeutlichen ausschließlich die Figuren 1 und 2 eine Weiterbildung der Erfindung gemäß der die Verschlußplatte 2 im Bereich der der Grifflasche 8 zugeordneten Schrauben 4 auf ihrer dem Isolierkörper 1 abgewandten Seite mit gegenüber der Verschlußplattenoberfläche 16 erhabenen Kragen 17 versehen ist. Der jeweilige Kragen 17 umschließt den dem Kontaktmesser 5 zugewandten Bereich der jeweiligen Schraube 4 und bewirkt aufgrund seiner erhabenen Anordnung, daß unbeabsichtigt kein metallischer Kontakt zwischen dem Kontaktmesser 5 und den der Grifflasche 8 zugeordneten Schrauben 4, somit den metallischen Grifflaschen 8 hergestellt werden kann.

## Patentansprüche

1. NH-Sicherungseinsatz mit einem im wesentlichen einen Schmelzleiter und Löschmittel aufnehmenden, hülsenförmigen Isolierkörper, dessen beidseitig offene Stirnseiten durch jeweils eine von einem nach außen tretenden Kontaktmesser durchsetzte Verschlußplatte aus Isolierstoff abgedeckt sind, wobei
- jeder Verschlußplatte eine spannungsfreie Grifflasche aus Metallwerkstoff zugeordnet ist,
- die jeweilige Verschlußplatte eine Ausnehmung zur Aufnahme der zugeordneten Grifflasche aufweist, und
- die zwischen der Verschlußplatte und dem Isoliergehäuse in die Ausnehmung der Verschlußplatte eingelegte Grifflasche durch die Verschraubung von der Verschlußplatte und dem Isoliergehäuse an diesem befestigt ist,
**dadurch gekennzeichnet,** daß
- die Grifflasche (8) zugleich mit der Verschlußplatte (2) am Isolierkörper (1) verschraubt ist,
- die Ausnehmung in der Verschlußplatte (2) als eine Tasche (9) ausgeführt ist, und
- die Taschen (9) und die Grifflaschen (8) in Richtung des Kontaktmessers (5) V-förmig ausgebildet sind und im Bereich der freien Enden der die V-Form bildenden Schenkel (13) die Verschlußplatten (2) und die Grifflaschen (8) paarweise miteinander fluchtende Bohrungen (4a, 8a) zur Aufnahme von in den Isolierkörper (1) eingeschraubten Verbindungsschrauben (4) aufweisen.

2. NH-Sicherungseinsatz nach Anspruch 1, **dadurch gekennzeichnet,** daß die jeweilige Grifflasche (8) zwischen der zugeordneten Stirnseite des Isolierkörpers (1) und der zugeordneten Verschlußplatte (2) angeordnet ist.

3. NH-Sicherungseinsatz nach Anspruch 2, **dadurch gekennzeichnet,** daß die jeweilige Tasche (9) auf der der zugeordneten Stirnseite des Isolierkörpers (1) zugewandten Seite teilweise offen ausgebildet ist.

4. NH-Sicherungseinsatz nach einem der Ansprüche 1 bis 3, **dadurch gekennzeichnet,** daß die jeweilige Verschlußplatte (2) im Bereich der der jeweiligen Grifflasche (8) zugeordneten Bohrungen (4a) auf ihrer dem Isolierkörper (1) abgewandten Seite mit einem gegenüber der Verschlußplattenoberfläche (16) erhabenen Kragen (17) versehen ist.

## Claims

1. NH fuse unit (low-voltage, high-breaking-capacity fuse unit) having a sleeve-like insulation body which essentially receives a fusible element and an extinguishing medium and whose end faces which are open at both ends are covered in each case by a closure plate made of insulating material which is penetrated by a contact blade which emerges outwards,
- each closure plate being assigned a non-live gripping tab made of metal material,
- the respective closure plate having a recess to receive the assigned gripping tab, and
- the gripping tab placed in the recess in the closure plate between the closure plate and the insulating housing being attached to the insulating housing by the screw connection of the closure plate and of said insulating housing,
characterized in that
- the gripping tab (8) is also screwed to the closure plate (2) on the insulation body (1),
- the recess in the closure plate (2) is designed as a pocket (9), and
- the pockets (9) and the gripping tabs (8) are configured in a V-shape in the direction of the contact blade (5) and, in the region of the free ends of the limbs (13) forming the V-shape, the closure plates (2) and the gripping tabs (8) have bores (4a, 8a) which are flush with one another in pairs to receive connecting screws (4) screwed into the insulation body (1).

2. NH fuse unit according to Claim 1, characterized in that the respective gripping tab (8) is arranged between the assigned end face of the insulation body (1) and the assigned closure plate (2).

3. NH fuse unit according to Claim 2, characterized in that the respective pocket (9) is configured to be partially open on the side facing the assigned end face of the insulation body (1).

4. NH fuse unit according to one of Claims 1 to 3, characterized in that the respective closure plate (2) is provided, in the region of the bores (4a) assigned to the respective gripping tab (8) on its side facing away from the insulation body (1), with a collar (17) which is raised relative to the surface (16) of the closure plate.

## Revendications

1. Cartouche de coupe-circuit basse tension à haut pouvoir de coupure comprenant un corps isolant en forme de douille contenant essentiellement un fusible et un matériau d'extinction, dont les deux faces frontales ouvertes des deux côtés sont recouvertes chacune par une plaque de fermeture en matériau isolant, traversée par le couteau de contact débordant à l'extérieur, et dans laquelle :
- à chaque plaque de fermeture est associée une poignée métallique qui n'est pas sous tension,
- chaque plaque de fermeture comporte un évidement pour recevoir la poignée métallique associée,
- la poignée, montée dans l'évidement de la plaque de fermeture, entre la plaque et le boîtier isolant est fixée à celui-ci par les vis de fixation de la plaque sur le boîtier, caractérisée en ce que la poignée (8) est vissée en même temps que la plaque de fermeture (2) sur le corps isolant (1), l'évidement de la plaque de fermeture (2) a la forme d'une poche (9), les poches (9) et les poignées (8) présentent, en direction du couteau de contact (5) une forme en V et, au niveau des extrémités libres des branches (13) formant le V, les plaques de fermeture (2) et les poignées (8) présentent des perçages alignés deux par deux (4a, 8a) pour recevoir les vis de liaison (4) vissées dans le corps isolant (1).

2. Cartouche de coupe-circuit selon la revendication 1, caractérisée en ce que chaque poignée (8) est montée entre la face frontale du corps isolant (1) et la plaque de fermeture (2) qui lui sont associées.

3. Cartouche de coupe-circuit selon la revendication 2, caractérisée en ce que chaque poche (9) est partiellement ouverte du côté tourné vers la face frontale du corps isolant (1) qui lui est associée.

4. Cartouche de coupe-circuit selon une des revendications 1 à 3, caractérisée en ce que chaque plaque de fermeture (2), dans la zone de ses perçages (4a) associés à la poignée (8), porte sur sa face éloignée du corps isolant (1) des collets (17) en relief par rapport à la surface externe (16) de la plaque.
